# EUROPÄISCHE PATENTSCHRIFT

(11) **EP 0 235 552 B1**
(45) Veröffentlichungstag und Bekanntmachung des Hinweises auf die Patenterteilung: **30.10.1991**
(21) Anmeldenummer: 87101005.4
(22) Anmeldetag: 24.01.1987
(51) Int. Cl.: H01H 19/08, H01H 1/58

(54) **Schalteranordnung**
Switch arrangement
Arrangement d'un commutateur

(30) Priorität: 05.03.1986 DE 3607181
(43) Veröffentlichungstag der Anmeldung: 09.09.1987
(73) Patentinhaber: Preh-Werke GmbH & Co. KG, 97616 Bad Neustadt (DE)
(72) Erfinder: Bauer, Karl-Heinz, D-8740 Bad Neustadt/Saale (DE)

(56) Entgegenhaltungen:
- DE-A- 2 311 910
- DE-U- 7 412 850
- FR-A- 1 362 279
- FR-A- 2 125 688
- FR-B- 2 556 880

## Beschreibung

Die Erfindung betrifft eine Schalteranordnung mit einem an einer Grundplatte verschieblichen Schleifkontakt, dessen zugehörige Schleiferbahn sich in einer ersten Ebene erstreckt und mit vom Schleifkontakt kontaktierbaren Kontaktstücken in einer Zweiten Ebene gemäß dem Oberbegriff des Anspruches 1.

Eine solche Schalteranordnung ist aus der FR-A-1 362 279 bekannt. Dabei sind die Kontaktstücke eines Stufendrehschalters auf zwei Kontaktträger aufgeteilt, die sich in ungleichen, zur Verdrehrichtung parallelen Ebenen gegenüberstehen. Ein zwischen den parallelen Ebenen angeordneter Schleifkontakt kontaktiert gleichzeitig Kontaktstücke aus beiden Kontaktstück-Ebenen.

Derartige Schalteranordnungen sind beispielsweise zur Betätigung der Klimaanlage in Kraftfahrzeugen vorgesehen. Sollen mit einer solchen Schalteranordnung hohe Ströme geschaltet werden, ist einerseits eine hohe Zuverlässigkeit der Kontaktgabe erwünscht. Andererseits sollen, da ein Verschleiß nicht auszuschließen ist, dann wenigstens die verschlissenen Schalterteile leicht austauschbar sein.

Aufgabe der Erfindung ist es, eine Schalteranordnung der eingangs genannten Art vorzuschlagen, bei der eine zuverlässige Kontaktgabe und eine leichte Austauschbarkeit gegeben ist.

Nach der Erfindung ist obige Aufgabe dadurch gelöst, daß die Schleiferbahn und die Kontaktstücke an einem Träger gehalten sind, daß der Schleifkontakt über die Schleiferbahn und die Kontaktstücke hinaus verschieblich ist, und daß der Träger neben dem Führungskörper in eine Ausnehmung der Grundplatte lösbar eingesteckt ist und mit Anschlußelementen ausgestattet ist.

Die Anschlußelemente des Trägers, z.B. Messerkontakte, kontaktieren mit Flachkontakten eines Steckers und stehen somit in Verbindung mit den weiterführenden Anschlußkabeln. Der Stecker ist in eine Ausnehmung des Gehäuses rastend und lösbar eingesteckt. Der Träger und der Stecker können unabhängig voneinander in ihre Ausnehmung im Gehäuse eingesteckt und daraus entfernt werden, ohne daß das jeweilige Gegenstück aus seiner Rastposition bewegt wird. Beim Einstecken des Trägers in seine Ausnehmung kann der selbständig gehaltene Stecker nicht weggedrückt werden und beim Entfernen nicht mitgezogen werden. Beim Einstecken des Steckers in seine Ausnehmung kann der selbständig gehaltene Träger nicht weggedrückt werden und beim Abziehen nicht mitgezogen werden.

Der Schleifkontakt ist zur Kontaktierung der einzelnen Kontaktstücke zwischen diesen und der Schleiferbahn verschieblich. Er liegt dabei fest an der Schleiferbahn einerseits und an dem betreffenden Kontaktstück andererseits auf. Bei Verschleiß der Kontaktstücke wird der Schleifkontakt über die Schleiferbahn und die Kontaktstücke hinaus verschoben, so daß diese frei sind. Es läßt sich dann der Träger von der Grundplatte abziehen und austauschen.

Die Schalteranordnung kann als Schiebeschalter bei geradliniger Verschiebung des Schleifkontakts oder als Drehschalter bei kreisförmiger Verschieblichkeit des Schleifkontakts ausgebildet sein.

Vorteilhafte Ausgestaltungen der Erfindung ergeben sich aus den Unteransprüchen und der folgenden Beschreibung eines Ausführungsbeispiels. In der Zeichnung zeigen:
- Figur 1: eine Seitenansicht eines Drehschalters längs der Linie I-I nach Figur 3,
- Figur 2: eine Ansicht des Drehschalters längs der Linie II-II nach Figur 1 und Figur 3,
- Figur 3: eine Aufsicht längs der Linie III-III nach Figur 1 und Figur 2.

Ein Drehschalter weist eine Grundplatte 1 auf, an der ein um eine Drehachse 2 drehbarer Drehkörper 3 gelagert ist. Am Drehkörper 3 ist eine Blattfeder 4 befestigt, an deren freien Ende ein Schleifkontakt 5 angeordnet ist. Der Schleifkontakt 5 weist einen S-förmig gebogenen Schleifkopf 6 auf.

An der Grundplatte 1 ist eine Ausnehmung 7 vorgesehen, in die ein Träger 8 eingeschnappt ist. Er sitzt dabei auf einem Steg 9 der Grundplatte 1 auf. Zwischen der Ausnehmung 7 und dem Träger 8 ist eine leicht lösbare Rastverbindung 10 vorgesehen. Beim Lösen der Rastverbindung 10 läßt sich der Träger 8 in Richtung des Pfeiles P nach vorn aus der Ausnehmung 7 herausziehen.

Am Träger 8 ist eine Schleiferbahn 11 befestigt, die in einer zur Drehachse 2 senkrechten ersten Ebene 12 verläuft und sich auf einem Teil kreis um die Drehachse 2 erstreckt. An der Schleiferbahn 11 ist als Anschlußelement ein Messerkontakt 13 ausgebildet, der an der der Schleiferbahn 11 abgewandten Seite des Trägers 8 diesen überragt und durch den Steg 9 hindurch den Flachkontakt 22 des Steckers 24 kontaktiert.

Am Träger 8 sind mehrere Kontaktstücke 14 befestigt, die sich in einer von der ersten Ebene 12 beabstandeten zweiten Ebene 15 erstrecken, wobei die beiden Ebenen 12 und 15 parallelliegen. Die Kontaktstücke 14 liegen unter der Schleiferbahn 11. Jedes Kontaktstück 14 weist einen Messerkontakt 16 auf, der den Träger 8 an der den Kontaktstücken 14 abgewandten Seite überragt und unterhalb des Steges 9 den Flachkontakt 23 des Steckers 24 kontaktiert.

Die Grundplatte hat eine weitere Ausnehmung 28, in die ein Stecker 24 eingeschnappt ist. Das Einführen des Steckers in seine Ausnehmung wird ebenfalls durch den Steg 9 begrenzt. Beim Lösen der Rastverbindung 25 zwischen Ausnehmung 28 und Stecker 24 läßt sich der Stecker 24 in entgegengesetzter Richtung des Pfeiles P nach hinten herausziehen.

Im Stecker 24 kontaktieren ortsfest gehaltene Flachkontakte 22, 23 die jeweiligen, aus dem Träger 8 herausragenden und durch den Steg 9 hindurchgeführten Messerkontakte 13, 16.

Die Flachkontakte 22, 23 sind an ihrem, der Einsteckseite der Messerkontakte 13, 16 abgewandten Ende mit Verbindungshülsen 29 ausgerüstet. Die Verbindungshülse 29 ist so gestaltet, daß ein Kabel 26 ortsfest gehalten wird und elektrisch verbindet.

Zwischen der Schleiferbahn 11 und den Kontaktstücken 14 steht der S-förmige Schleifkopf 6 (vgl. Figur 2 und 3). Mittels der Blattfeder 4 ist der S-förmige Schleifkopf 6 so vorgespannt, daß er mit seiner einen Biegung 17 an die Schleiferbahn 11 und mit seiner anderen Biegung 18 an das jeweilige Kontaktstück 14 angedrückt ist.

Auf den Drehkörper 3 ist entgegen der Richtung des Pfeiles P ein Griffglied 27 aufsteckbar. Der Drehkörper 3 weist an seiner dem Griffglied abgewandten Seite eine Rastverzahnung 19 auf, in die ein Federelement 20 eingreift. Das Zusammenwirken von Rastverzahnung 19 und Federelement 20 ist derart, daß der Schleifkopf 6 das jeweilige Kontaktstück 14 in der angestrebten Arbeitsposition kontaktiert, indem nach Beendigung der äußeren Einwirkung über das Griffglied 27 der Schleifkopf 6 durch die Wirkung des Federelementes 20 solange verschoben wird, bis diese eine Rastposition in der Rastverzahnung 19 einnimmt.

Am Umfang des Drehkörpers 3 ist eine Führungsnut 21 angeordnet, in die ein nicht näher dargestellter Hebel zur Verstellung eines mittels des Drehkörpers 3 bedienbaren Aggregats eingreift. An die Flachkontakte 23 sind zu schaltende Aggregate angeschlossen.

Mittels des Drehkörpers 3 läßt sich der Schleifkopf 6 stufenweise von einem Kontaktstück 14 zum benachbarten Kontaktstück fortschalten. Es ist damit das jeweilige Kontaktstück 14 mit der Schleiferbahn 11 elektrisch verbunden. Durch die Einspannung des Schleifkopfes 6 zwischen der Schleiferbahn 11 und den Kontaktstücken 14 ist ein zuverlässiger Kontakt gegeben. Durch die beschriebene Rastung ist die Kontaktgabe im Hinblick auf das Schaltverhalten verbessert, da die Schaltpositionen am Griffglied 27 erkennbar sind.

Die Kontaktstücke 14 und die Schleiferbahn 11 bestehen vorzugsweise aus Kupfer. Der Schleifkontakt 5 besteht vorzugsweise aus weniger verschleißanfälliger Bronze. Tritt im Laufe der Zeit ein Verschleiß der Kontaktstücke 14 ein, dann läßt sich der gesamte Träger 8 leicht von vorn austauschen. Es wird hierfür der Drehkörper 3 so weit gedreht, daß der Schleifkopf 6 nicht mehr zwischen der Schleiferbahn 11 und den Kontaktstücken 14 steht. Anschließend wird die Rastverbindung 10 gelöst und der Träger 8 mit der Schleiferbahn 11 und den Kontaktstücken 14 nach vorn gezogen. Es lassen sich dann die Messerkontakte 13 und 16 von den jeweiligen Flachkontakten 22, 23 abziehen, die dann die Messerkontakte 13 und 16 eines neuen Trägers 8 aufnehmen. Schließlich wird der neue Träger 8 in die Ausnehmung 7 eingeschnappt. Der Schleifkopf 6 kann dann wieder zwischen die Kontaktstücke 14 und die Schleiferbahn 11 durch Drehen des Drehkörpers 3 eingeschoben werden.

Nach Abziehen des Steckers 24 kann die Grundplatte 1 insgesamt aus ihrer Position entnommen und nach einer dann einfach zu vollziehenden Bearbeitung wieder angebracht und nach Aufstecken des Steckers 9 wieder in Betrieb genommen werden.

Mit der Erfindung ist es möglich geworden, nach entsprechender Anpassung auch andere elektrische Verschleißteile oder Elemente mit absehbarer Auswechselerfordernis auf einfache Weise frontseitig auszutauschen.

Außerdem kann die Erfindung als trennbare elektrische Energieversorgung für frontseitig angeordnete elektrische Verbraucher vorteilhaft eingesetzt werden.

### Bezugszeichenliste

- 1: Grundplatte
- 2: Drehachse
- 3: Drehkörper
- 4: Blattfeder
- 5: Schleifkontakt
- 6: Schleifkopf
- 7: Ausnehmung
- 8: Träger
- 9: Steg
- 10: Rastverbindung
- 11: Schleiferbahn
- 12: erste Ebene
- 13: Messerkontakt
- 14: Kontaktstücke
- 15: zweite Ebene
- 16: Messerkontakt
- 17: Biegung
- 18: Biegung
- 19: Rastverzahnung
- 20: Federelement
- 21: Führungsnut
- 22: Flachkontakt
- 23: Flachkontakt
- 24: Stecker
- 25: Rastverbindung
- 26: Kabel
- 27: Griffglied
- 28: Ausnehmung
- 29: Verbindungshülse

## Patentansprüche

1. Schalteranordnung mit einem an einer Grundplatte (1) verschieblichen und an einem Führungskörper (3) gehaltenen Schleifkontakt (5),
mit einer in einer ersten Ebene (12) parallel zur Verschieberichtung sich erstreckenden, ortsfest gehaltenen Schleiferbahn (11) für den Schleifkontakt (5),
mit in einer zweiten Ebene (15) parallel zur Verschieberichtung sich erstreckenden, ortsfest gehaltenen und vom Schleifkontakt (5) kontaktierbaren Kontaktstücken (14),
und mit Anschlußelementen (13, 16) für die Schleiferbahn (11) und die Kontaktstücke (14),
dadurch gekennzeichnet,
daß die Schleiferbahn (11) und die Kontaktstücke (14) an einem Träger (8) gehalten sind,
daß der Schleifkontakt (5) über die Schleiferbahn (11) und die Kontaktstücke (14) hinaus verschieblich ist,
und daß der mit den Anschlußelementen (13, 16) ausgestattete Träger (8) neben dem Führungskörper (3) in eine Ausnehmung (7) der Grundplatte (1) lösbar eingesteckt ist.

2. Schalteranordnung nach Anspruch 1,
dadurch gekennzeichnet,
daß der Führungskörper ein Drehkörper (3) ist, dessen Drehachse (2) senkrecht zur ersten und zweiten Ebene (12, 15) steht.

3. Schalteranordnung nach Anspruch 1 oder 2,
dadurch gekennzeichnet,
daß der Schleifkontakt (5) einen S- förmigen Schleifkopf (6) aufweist, der mittels einer Feder (4) zwischen die Schleiferbahn (11) und die Kontaktstücke (14) eingespannt ist.

4. Schalteranordnung nach einem der vorhergehenden Ansprüche,
dadurch gekennzeichnet,
daß der Träger (8) mittels einer Rastverbindung (10) in der Ausnehmung (7) gehalten ist.

5. Schalteranordnung nach einem der vorhergehenden Ansprüche,
dadurch gekennzeichnet,
daß die Anschlußelemente (13, 16) des Trägers (8) von Flachkontakten (22, 23) eines in einer Ausnehmung (28) der Grundplatte (1) gehaltenen Steckers (24) kontaktiert werden.

6. Schalteranordnung nach Anspruch 5,
dadurch gekennzeichnet,
daß der Stecker (24) mittels einer lösbaren Rastverbindung (25) in der Ausnehmung (28) gehalten ist.

## Claims

1. Switch arrangement having a sliding contact (5) which is displaceable on a base plate (1) and is held on a guide body (3),
having a slider track (11) for the sliding contact (5), which extends in a first plane (12) parallel to the direction of displacement and is held in a fixed manner,
having contact pieces (14) which extend in a second plane (15) parallel to the direction of displacement, are held in a fixed manner and can be contacted by the sliding contact (5),
and having terminal elements (13, 16) for the slider track (11) and the contact pieces (14),
characterised in that the slider track (11) and the contact pieces (14) are held on a carrier (8),
in that the sliding contact (5) can be displaced beyond the slider track (11) and the contact pieces (14),
and in that the carrier (8), provided with the terminal elements (13, 16), is plugged into a recess (7) of the base plate (1), at the side of the guide body (3), in a releasable manner.

2. Switch arrangement according to claim 1, characterised in that the guide body is a rotational body (3), the axis of rotation (2) of which stands perpendicular to the first and second plane (12, 15).

3. Switch arrangement according to claim 1 or 2, characterised in that the sliding contact (5) has an S-shaped sliding head (6) which is clamped by means of a spring (4) between the slider track (11) and the contact pieces (14).

4. Switch arrangement according to one of the preceding claims, characterised in that the carrier (8) is held in the recess (7) by means of a locating connection (10).

5. Switch arrangement according to one of the preceding claims, characterised in that the terminal elements (13, 16) of the carrier (8) are contacted by flat contacts (22, 23) of a plug (24) held in a recess (28) of the base plate (1).

6. Switch arrangement according to claim 5, characterised in that the plug (24) is held in the recess (28) by means of a releasable locating connection (25).

## Revendications

1. Dispositif de commutation, comportant un contact frotteur (5) susceptible de se déplacer sur une plaque (1) de base et maintenu sur un corps (3) de guidage, le dispositif comportant
- une piste (11) de frottement, maintenue fixe et qui s'étend dans un premier plan (12) parallèlement à la direction de déplacement, et est destinée au contact frotteur (5), des pièces (14) de contact maintenues fixes, qui s'étendent dans un second plan (15), parallèle à la direction de déplacement et avec lesquelles le contact frotteur (5) peut être mis en contact,
- et des éléments (13, 16) pour assurer la connexion de la piste (11) de frottement et des pièces (14) de contact,
dispositif caractérisé en ce que
la piste (11) de frottement et les pièces (14) de contact sont maintenues sur un support (8),
le contact frotteur (5) peut être déplacé au-delà de la piste (11) de frottement et des pièces (14) de contact,
et le support (8) équipé des éléments (13, 16) de connexion est enfilé de façon démontable à côté du corps (3) de guidage dans un évidement (7) de la plaque (1) de base.

2. Dispositif de commutation selon la revendication 1, caractérisé en ce que le corps de guidage est un corps rotatif (3) dont l'axe de rotation (2) est perpendiculaire au premier plan (12) et au deuxième plan (15).

3. Dispositif de commutation selon la revendication 1 ou 2, caractérisé en ce que le contact frotteur (5) présente une tête (6) de frottement en forme de S, qui est serrée au moyen d'un ressort (4) entre la piste (11) de frottement et les pièces (14) de contact.

4. Dispositif de commutation selon une des revendications précédentes, caractérisé en ce que le support (8) est maintenu au moyen d'un dispositif de liaison (10) par encliquetage dans l'évidement (7).

5. Dispositif de commutation selon une des revendications précédentes, caractérisé en ce que des contacts plats (22, 23) d'une fiche (24) maintenue dans un évidement (28) de la plaque (1) de base peuvent être mis en contact avec les éléments (13, 16) de connexion du support (8).

6. Dispositif selon la revendication 5, caractérisé en ce que la fiche (24) est maintenue,au moyen d'une liaison (25) par encliquetage libérable,dans un évidement (28).
